# EUROPÄISCHE PATENTANMELDUNG

(11) **EP 4 782 630 A1**
(43) Veröffentlichungstag der Anmeldung: **29.07.2026**
(21) Anmeldenummer: 26153911.8
(22) Anmeldetag: 23.01.2026
(51) Int. Cl.: E04H 9/14

(54) **FASSADENVERKLEIDUNGSELEMENT ALS HOCHWASSERSCHUTZELEMENT, VERFAHREN ZUR HERSTELLUNG EINES FLÄCHIGEN FASSADENVERKLEIDUNGSELEMENT UND HOCHWASSERSCHUTZANORDNUNG**

(30) Priorität: 28.01.2025 DE 102025103068
(71) Anmelder: Doerner, Jochen, 91796 Ettenstatt (DE)
(72) Erfinder: Weinmann, Sigurd, 01277 Dresden (DE)
(74) Vertreter: Schied, Sebastian

(57) **Zusammenfassung**

Aufgabe der Erfindung ist es daher ein f Fassadenverkleidungselement als Hochwasserschutzelement für ein Gebäude oder Bauwerk sowie ein Verfahren zur Herstellung eines Fassadenverkleidungselements und eine Hochwasserschutzanordnung für ein Gebäude oder Bauwerk zu schaffen, welches an die Besonderheiten der Oberfläche oder Fassade eines beliebigen Gebäudes oder Bauwerks angepasst ist und mit geringsten Montagemaßnahmen einfach zu montieren ist.
1. Fassadenverkleidungselement (1) als Hochwasserschutzelement für ein Gebäude oder Bauwerk, wobei das Fassadenverkleidungselement Außenkanten aufweist und zur Kombination oder Verbindung mit zumindest einem weiteren Fassadenverkleidungselement (1) vorgesehen ist,
dadurch gekennzeichnet,
dass das Fassadenverkleidungselement (1) einen eckigen Grundriss oder Querschnitt aufweist, wobei an den Außenkanten oder an Randbereichen Verbindungsbereiche (2) für das zumindest eine weitere Fassadenverkleidungselement (1) vorhanden sind und die zum Gebäude oder Bauwerk oder zur Fassade weisende Oberfläche des jeweiligen Fassadenverkleidungselementes (1) an das Gebäude oder Bauwerk im Bereich des jeweiligen Fassadenverkleidungselementes (1) angepasst ist.

## Beschreibung

Die Erfindung betrifft ein Hochwasserschutzsystem umfassend ein Fassadenverkleidungselement als Hochwasserschutzelement, ein Verfahren zur Herstellung eines Fassadenverkleidungselements und eine Hochwasserschutzanordnung unter Verwendung der Fassadenverkleidungselemente. Es ist der Einsatz an Gebäuden, insbesondere historischen Gebäuden vorgesehen, an welchen ein Hochwasserschutz bislang nicht ausreichend umsetzbar ist. Hierbei sollen nicht nur Gebäudeöffnungen, wie Türen, Fenster oder Tore, sondern umlaufend das gesamte Gebäude oder Bauwerk oder die Fassade in der Höhe über mehrere Meter geschützt werden. Die Erfindung betrifft einen Gebäudeschutz gegen Hochwasser und somit den Einsatz gegen Überschwemmungen und Überflutungen.

Der Klimawandel verschärft Risikoszenarien für Immobilienbesitzer, insbesondere nehmen Starkregenereignisse an Häufigkeit und Intensität zu und führen zu flächigen Überflutungen, welche nachfolgen zu Hochwasser in Fließgewässern und folgend zu Überschwemmungen führen, auch in nicht vom Starkregen betroffenen Flussgebieten. Massive Niederschlagsmengen in kurzer Zeit, die Wassermengen in jedem Gewässer um ein Vielfaches ansteigen lassen, fluten Grundstücke, erzeugen Schlammlawinen, schädigen Gebäude, vernichten Räume und Ausrüstungen/Inventar.

Die Höhen der Überschwemmungen erreichen immer öfter Jahrhunderthochwassermarken und mehr. Die Beispiele Elbe-Hochwasser und Ahrtal zeigen Fluthöhen von bis zu 9 m über Normal an. Die Gebäude werden bis in den zweiten Stock überflutet.

Von Hochwasser betroffene und in ausgewiesenen Überflutungsgebieten ansässige Bürger und Unternehmen erhalten für die Hochwassergefahr keine Versicherungen mehr, so dass sie im Ereignisfall in ihrer Existenz bedroht sind.

Große Schäden durch Hochwasser werden nicht außen an den Gebäuden und Objekten verursacht, sondern meistens durch eingedrungenes Wasser und Schlamm. Die Sanierung des Gebäudes oder Objekts ist dann gefordert und ist mit großem Aufwand und hohem finanziellen Aufwand verbunden.

Hochwasserkarten bilden die Basis zur Einschätzung von Risiken aus Überschwemmung und Überflutung für Privatpersonen, Unternehmen, Städte und Gemeinden sowie der Versicherungswirtschaft. Versicherungen ziehen daraus ihre eigenen Strategien, Erwartungen zur Eigenvorsorge und Prämienbedingungen, bis hin zur Nichtversicherung von Gebäuden in Überflutungsgebieten. Deshalb rückt das Thema Eigenvorsorge gegen Überschwemmung und Überflutung für Privatpersonen, Hausbesitzer und Unternehmen sowie Kommunen in diesen Gebieten weiter in den Fokus der Eigensicherung.

Für Gebäude gibt es für Hochwasser-Höhen bis 9 Meter keinen Schutz, denn herkömmliche Hochwasserschutzelemente schützen max. Türen, Fenster und Luken, doch bei extremen Höhen dringt Wasser durch jeden Riss ein und überflutet mobile und oft auch stationäre Schutzwände, die üblicherweise eine Höhe von 1,8 m haben.

Es sind bereits Hochwasserschutzsysteme bekannt.

So offenbart die DE 20 2006 012 650.3 ein demontierbares Hochwasser-Gebäudeschutz-System basierend auf Folie als dichtende Verkleidung, welche durch Rollläden bereitgestellt wird. Zur Abdichtung wird eine am Gebäude vormontierte Unterkonstruktion notwendig. Folie und Unterkonstruktion werden horizontal am unteren Sockel und am oberen Ende, vertikal am Mauerwerk befestigt. Für Ecken gibt es ein zusätzliches Winkelteil aus Metall. Nachteilig ist, dass die Folie in der Form und Formgebung undefiniert ist, sehr stark altert und nur eine geringe Durchstoßsicherheit gegen Treibgutanstöße aufweist.

Ebenso offenbaren die DE 202 15 729 U1 und die DE 295 10 165 U1 Hochwasserschutzsysteme mit Folien.

Weiterhin wird in der DE 20 2014 009 796 U1 ein mobiles Hochwasserschutzsystem offenbart, wobei reihbare Barrieren-Elemente und Einzellösungen für den Vollverschluss von Fenster, Türen und Luken aus einzelnen Röhrenelementen vorgesehen sind. Somit ist nur ein Vollverschluss für Türen, Fenster und Luken möglich.

Die DE 20 2023 103 390 U1 offenbart eine Vorrichtung als Hochwasserschutzsystem zum Anbringen an einer Gebäudeöffnung. Sie setzt sich zusammen aus einem Rahmen und einer Abdichtungsplatte und benötigt umgebende Bohrungen mit Innengewinde an der Gebäudeöffnung (Laibung). Es erfolgt ein Eingriff in die Bausubstanz durch Einkleben von Gewindefuttern. Der Rahmen wird als Anschlag für die Abdichtungsplatte an der Gebäudewand montiert. Der Rahmen hat Durchgangsbohrungen entsprechend den Gewindebohrungen in der Gebäudewand. Zwischen Rahmen und Abdichtplatte sowie zwischen Rahmen und Gebäude sind Dichtungen (vorzugsweise aus Gummi/Pressgummi) vorgesehen. Die Lösung ist nur für Türen, Luken und Fenster geeignet. Rahmen und Abdichtungsplatte bestehen zwecks Nachhaltigkeit aus recyceltem Kunststoff. Die Abdeckplatte kann auch durch mehrfach verleimte Platten zusammengesetzt werden.

Die DE 20 2014 000 257 U1 offenbart ein Hochwasserschutzsystem für Gebäude und Industrieanlagen als Verbundsystem mit Flüssigkunststoffen. Dieses Verbundsystem besteht aus wasserdichten, beschichteten Platten mit vliesarmierten Flüssigkunststoff, die am Gebäude befestigt werden. Stöße und Fugen der Platten werden mit vliesarmierten Flüssigkunststoff abgedichtet. Weiterhin ist eine kraftschlüssige, dichtende Abdichtung zum Fundament und zu Kellerabdichtungen vorgesehen. Ebenso ist druckfeste Hinterfütterung an Türen und Fenster vorgesehen. Als Platten sind Holzplatten mit einer PMMA-Beschichtung vorgesehen. Ein Bezug zur Fassade oder deren Struktur ist nicht gegeben.

Die US 2023/0175280 A1 offenbart einen Glutschutzschirm zum Schutz eines Gebäudes vor Glutangriffen, wobei der Schirm eine Reihe einzelner Schirme aus feuerfestem Material umfasst, die seitlich miteinander verbunden sind. Die Verkleidung wird als Streifen ungeachtet irgendeiner Oberfläche oder einer Kontur oder Oberflächenstruktur des Gebäudes nebeneinander an der Dachrinne oder einer horizontalen Befestigung am Gebäude angeordnet. Die Streifen werden flächige Elemente mittels separater Gleitschienen seitlich verbunden. Als feuerfestes Material kann aus der Gruppe Aluminium-Unterdachbahnen, intumeszierende Materialien und metallische Fliegengitter ausgewählt werden, wobei das feuerfeste Material vorzugsweise eine Glasfaser-Gitterverstärkung umfasst.

Die MX PA 040 00 282 A offenbart Wassersteuertore und zugehörige aufblasbare Aktuatoren zum Bewegen der Wassersteuertore.

Die DE 103 57 615 A1 offenbart eine Schutzvorrichtung für eine Gebäudeöffnung zum Verhindern des Eindringens von Hochwasser. Die Schutzvorrichtung ist vor dieser Gebäudeöffnung positionierbar und gelenkig von einer freigebenden Position durch einen auf eine Verlagerungs-Vorrichtung auftreffenden Wasserschwall selbsttätig in die vollständig am Rahmen anliegende und damit abdichtende Position verlagerbar. Die Verlagerungs-Vorrichtung kann als ein Schwimmer ausgebildet sein. Eine Anwendung als Hochwasserschutz für Gebäude ich nicht offenbart oder nahegelegt und wäre auch nur geringe Höhe umsetzbar.

Die DE 6919701 U offenbart eine Fassadenverkleidungsplatte, die ohne Unterkonstruktion direkt auf den Baustoff einer Fassade genagelt, geheftet, geschossen, geklebt oder vernagelt werden kann. Damit ist eine in Bezug auf das Gebäude invasive Fassadenverkleidung gegeben. Als Fassadenverkleidungsplattenmaterial kann jeder flächige und biegfähige Stoff verwendet werden, wie z.B. PVC, kunststoffbeschichtetes Stahlblech oder Aluminium. Zur einfacheren Handhabung bei der Befestigung der Fassadenverkleidungsplatte dienen Befestigungszonen, die senkrechte Sickungen oder Faltungen aufweisen. Durch diese Formgebung ist der Luftdurchtritt zwischen Wand und Formteil gewährleistet. Die Fassadenverkleidungsplatte sind als Bestandteil einer Kaltfassade hinterlüftet. Eine Anwendung als Hochwasserschutz für Gebäude ist unmöglich. Eine Abwandlung Fassadenverkleidungsplatte dafür ist weder offenbart noch in irgendeiner Form nahegelegt.

Aufgabe der Erfindung ist es daher ein Fassadenverkleidungselement als Hochwasserschutzelement für ein Gebäude oder Bauwerk sowie ein Verfahren zur Herstellung eines Fassadenverkleidungselements und eine Hochwasserschutzanordnung für ein Gebäude oder Bauwerk zu schaffen, welches an die Besonderheiten der Oberfläche oder Fassade eines beliebigen Gebäudes oder Bauwerks angepasst ist und mit geringsten Montagemaßnahmen einfach zu montieren ist.

Mit der Erfindung wird als ein erster Aspekt im angegebenen Anwendungsfall erreicht, dass ein Fassadenverkleidungselement als Hochwasserschutzelement für ein Gebäude oder Bauwerk geschaffen wird, wobei das Fassadenverkleidungselement Außenkanten oder Randbereiche aufweist und zur Kombination oder Verbindung mit zumindest einem weiteren Fassadenverkleidungselement vorgesehen ist. Erfindungsgemäß weist das Fassadenverkleidungselement einen eckigen Grundriss oder Querschnitt auf. An den oder im Bereich der Außenkanten oder an oder im Bereich von Randbereichen des das Fassadenverkleidungselementes sind Verbindungsbereiche für das zumindest eine weitere Fassadenverkleidungselement vorhanden. Die zum Gebäude oder Bauwerk oder zur Fassade weisende Oberfläche des jeweiligen Fassadenverkleidungselementes ist an das Gebäude oder Bauwerk im Bereich des jeweiligen Fassadenverkleidungselementes angepasst.

Indem beim Fassadenverkleidungselement die zum Gebäude oder Bauwerk oder zur Fassade weisende Oberfläche des jeweiligen Fassadenverkleidungselementes an die Oberfläche oder die Kontur oder Oberflächenstruktur oder an die Form des Gebäudes oder Bauwerks oder der Fassade angepasst ist oder der Oberfläche oder der Kontur oder Oberflächenstruktur oder der Form des Gebäudes oder Bauwerks oder der Fassade folgt oder komplementär zum Gebäude oder Bauwerk oder zur Fassade ist, werden örtliche Kraftmaxima als Druckpunkte und Hohlräume, die wiederrum an anderer Stelle zu örtlichen Kraftmaxima als Druckpunkte oder als örtlich begrenzten Flächendruck führen würden, vermieden. Vorteilhaft wird der Druck, ausgeübt durch das Wasser bei entsprechender Höhe und/oder auch durch Treibgut flächig in das Gebäude oder Bauwerk oder die Fassade eingetragen oder übertragen.

Zudem werden die Fassadenverkleidungselemente rückseitig vollflächig und nicht nur punktuell durch das Gebäude oder Bauwerk oder die Fassade beansprucht oder belastet.

Die Erfindung betrifft damit Fassadenverkleidungselemente für ein zerstörungssicheres Hochwasserschutzsystem das aus den einzelnen Fassadenverkleidungselementen als Schutzplatten für Gebäudefassaden und Fassanden einzelnstehender Gebäude und Objekte, wie beispielsweise Häuser, gebildet ist. Die Fassadenverkleidungselemente bilden abschnittweise oder bereichsweise die gesamte Fassade eines Gebäudes oder Objektes auf der Innenseite als Negativ ab und können zusammengesetzt oder kombiniert als eine Art dichtende Einhausung oder Umhüllung mit glatter Außenseite wirken. Dabei werden die Innenseite oder die zum Gebäude oder Objekt gerichtete Oberfläche der Fassadenverkleidungselemente Auskragungen und Einbuchtungen, wie Fensterbänke, Vorsprünge, Simse, Absenkungen und Löcher und ähnliches mit berücksichtigt. Einem oder jedem entsprechenden Bereich am Gebäude oder Objekt ist somit ein entsprechendes Fassadenverkleidungselement zugeordnet oder zuordbar.

Durch die zur Fassade oder zum Gebäude oder Bauwerk weisende Oberfläche des jeweiligen Fassadenverkleidungselementes und die Anpassung an die Fassade oder das Gebäude oder Bauwerk ist das jeweilige Fassadenverkleidungselement eindeutig einem bestimmten Bereich der Fassade oder des Gebäudes oder Objektes zugeordnet oder zuordbar.

Die Fassadenverkleidungselemente lassen sich ohne laufenden Eingriff in die Bausubstanz und in sich dichtend miteinander verbinden oder verschrauben und vertikal und horizontal anreihen. Die die Fassadenverkleidungselemente weisen umlaufende dichtende Verbindungsbereiche mit vorzugsweise mit einer, zwei oder mehr dreieckförmigen Nuten für einen besseren Zusammenhalt auf. Die Fassadenverkleidungselemente als Schutzplatten sind beispielsweise im 3D-Druckverfahren herstellbar und durch ihr geringes Gewicht ohne technisches Gerät leicht handhabbar sowie durch nur eine Person montierbar.

Neben historischen Gebäuden oder Bauwerken oder allen anderen beliebigen Gebäuden oder Bauwerken lässt sich das Hochwasserschutzsystem auch Gebäuden oder Bauwerken, die mit einem Wärmeverbundsystem gedämmt sind, einsetzen.

Als Material kann beispielswiese recycelter Kunststoff zum Einsatz kommen, welcher beim Rückbau die Reinigung vereinfacht. Die Erfindung schont durch Langlebigkeit Ressourcen und die Umwelt, sie ist mehrfach verwendbar.

Der zweite Aspekt der Erfindung betrifft ein Verfahren zur Herstellung eines Fassadenverkleidungselements als Hochwasserschutzelement für ein Gebäude oder Bauwerk. Erfindungsgemäß erfolgt eine räumliche und/oder flächige Abtastung oder Erfassung der Oberfläche oder Oberflächenstruktur des Gebäudes oder Bauwerks oder einer Fassade des Gebäudes oder Bauwerks. Alternativ werden die räumlichen und/oder flächigen Daten der Oberfläche oder Oberflächenstruktur des Gebäudes oder Bauwerks oder der Fassade des Gebäudes oder Bauwerks aus Bauplänen oder anderen Datenquellen oder Datenbanken zur Verfügung gestellt. Anhand der räumliche und/oder flächige Abtastung oder Erfassung oder der zur Verfügung gestellten Daten wird ein Negativabbild oder Komplementärabbild der Oberfläche oder Oberflächenstruktur des Gebäudes oder Bauwerks oder der Fassade für das oder als Fassadenverkleidungselement hergestellt. Weiterhin werden Verbindungsbereiche für zumindest ein weiteres Fassadenverkleidungselement an Außenkanten oder an Randbereichen vorgesehen und/oder angeordnet.

Die zur Verfügung gestellten Daten können beispielsweise aus Bauplänen, Datenbanken oder anderen Datenquellen oder Aufzeichnungen übernommen oder genutzt werden.

Vorteilhaft lassen sich mittels des Verfahrens genaue Abbilder der Oberfläche oder Oberflächenstruktur, somit beispielsweise Auskragungen und Einbuchtungen, wie Fensterbänke, Vorsprünge, Simse, Absenkungen und Löcher, sowie Erhebungen oder Vertiefungen oder Gestaltungselemente oder Verzierungen oder Anbauten oder Überstände oder Unebenheiten oder ähnliches, des Gebäudes oder Bauwerks oder der Fassade des Gebäudes oder Bauwerks als verteilte Fassadenverkleidungselemente herstellen, so dass die Fassadenverkleidungselemente flächig an der Oberfläche oder Oberflächenstruktur des Gebäudes oder Bauwerks oder der Fassade des Gebäudes oder Bauwerks anliegen und dabei Druckpunkte vermeiden werden. Es wird bei den mittels des Verfahrens hergestellten Fassadenverkleidungselementen eine flächige Kraftverteilung zur Oberfläche oder Oberflächenstruktur des Gebäudes oder Bauwerks oder der Fassade des Gebäudes oder Bauwerks erreicht. Zudem lassen sich beliebige Unebenheiten, Vertiefungen oder Vorsprünge oder andere Störungen in der Oberfläche des Gebäudes oder Bauwerks oder der Fassade des Gebäudes oder Bauwerks berücksichtigen.

Ein dritter Aspekt der Erfindung betrifft eine Hochwasserschutzanordnung für ein Gebäude oder Bauwerk, wobei Fassadenverkleidungselemente zum Einsatz kommen. Erfindungsgemäß sind die Fassadenverkleidungselemente zugeordnet zu einem Bereich einer Oberfläche oder einer Kontur oder Oberflächenstruktur oder Form des Gebäudes oder Bauwerks oder der Fassade nebeneinander und übereinander am Gebäude oder Bauwerk oder an der Fassade selbsttragend, also ohne eine zwingend notwendige Befestigung oder Montage am Gebäude oder Bauwerk oder an der Fassade, anordenbar. Die Fassadenverkleidungselemente weisen an Außenkanten oder Randbereichen Verbindungsbereiche auf. Die Verbindungsbereiche benachbarter oder kombinierbarer Fassadenverkleidungselemente überlappen sich oder liegen übereinander oder liegen auf Stoß aneinander. Die Fassadenverkleidungselemente sind mittels zumindest eines Verbindungselements miteinander verbindbar. Weiterhin ist an und/oder in den Verbindungsbereichen benachbarter oder mit miteinander verbundener oder kombinierter Fassadenverkleidungselemente eine Dichtung und/oder ein Dichtabschnitt vorgesehen oder anordenbar oder vorhanden.

Die Erfindung betrifft damit ein zerstörungssicheres Hochwasserschutzsystem aus einzelnen Fassadenverkleidungselementen als Schutzplatten für Gebäudefassaden und Fassanden einzelnstehender Gebäude und Objekte, wie beispielsweise Häuser. Das Hochwasserschutzsystem bildet die gesamte Fassade eines Gebäudes oder Objektes auf der Innenseite als Negativ ab und wirkt als eine Art dichtende Einhausung oder Umhüllung mit glatter Außenseite. Dabei bezieht die Innenseite oder die zum Gebäude oder Objekt gerichtete Oberfläche der Fassadenverkleidungselemente Auskragungen und Einbuchtungen, wie Fensterbänke, Vorsprünge, Simse, Absenkungen und Löcher sowie Erhebungen oder Vertiefungen oder Gestaltungselemente oder Verzierungen oder Anbauten oder Überstände oder Unebenheiten und ähnliches mit ein. Die Fassadenverkleidungselemente bilden somit eine Art zweite Haut um das Gebäude oder Bauwerk oder die Fassade. Die spezielle Konfiguration der Fassadenverkleidungselemente macht sie biegesteif und fest sowie abweisend, wie beispielweise gegen anstoßendes Treibgut, durch eine glatte Außenfläche.

Vorteilhaft ist das Hochwasserschutzsystem aus einzelnen Fassadenverkleidungselementen als Schutzplatten eng oder eng anliegend am Gebäude oder Bauwerk oder an der Fassade angeordnet, um den Druck des Hochwassers an das Gebäude oder Bauwerk oder an die Fassade abzuleiten. Das Hochwasserschutzsystem aus einzelnen Fassadenverkleidungselementen als Schutzplatten soll das Eindringen des Wassers verhindern.

Die vertikal und horizontal reihbar gestalteten Fassadenverkleidungselemente werden ohne laufenden Eingriff in die Bausubstanz in sich dichtend miteinander verschraubt oder verbunden. Zusätzlich kann mit einem Dichtband an den sichtbaren Stößen aufgeklebt werden oder die Stöße an den umlaufenden dichtenden Verbindungsbereiche könne mittels eines Dichtband verklebt werden. Die umlaufenden dichtenden Verbindungsbereiche an den Fassadenverkleidungselementen sind vorzugsweise mit ein, zwei oder mehr dreieckförmigen oder anders geformten Nuten für einen besseren Zusammenhalt ausgerüstet. Die Verbindungselemente als mehrfachen Verschraubungen oder Verbindungen der Fassadenverkleidungselemente untereinander sind in den Verbindungsbereichen platziert.

Beispielsweise ist für den Anschluss an das Fundament ein vorinstallierter, dichtender Streifen vorgesehen, der fest mit dem Gebäude dauerhaft verankert wird und als Zierleiste wirkt und nur auf bzw. an dem die Fassadenverkleidungselemente initial montiert oder befestigt werden.

Vorteilhaft ist eine vertikale Abdichtung oder sind vertikale Dichtelemente vorgesehen, welche beispielsweise bei Reihenhäusern und Häuserzeilen zur vertikalen Abgrenzung und Abdichtung zu Teilen angeordnet werden, wenn der Komplettschutz aller Reihenhäuser oder Häuserzeilen für einzelne Parten nicht erfolgt.

Vorteilhafte Ausgestaltungen der Aspekte der Erfindung sind in den Unteransprüchen dargestellt.

Vorteilhaft ist das Fassadenverkleidungselement zumindest bereichsweise flächig, eben, gekrümmt, windschief, abgewinkelt und/oder winklig, so dass für alle beliebigen Bereiche des Gebäudes oder Bauwerks oder der Fassade das jeweilige Fassadenverkleidungselement anpassbar oder angepasst ist. So lässt sich das jeweilige Fassadenverkleidungselement zudem auch für angrenzende abweichende Ausrichtungen der Oberfläche oder der Fassade, wie beispielsweise Ecken, als beispielsweise Innenecken oder Außenecken, Vorsprünge, Vertiefungen, Ausbuchtungen, Überstände oder andere Unregelmäßigkeiten oder Abweichungen an das Gebäude oder Bauwerk oder die Fassade anpassen, um einen anliegenden Hochwasserschutz zu begünstigen.

Indem beim Fassadenverkleidungselement der Grundriss oder Querschnitt rechteckig oder quadratisch oder trapezförmig oder dreieckig ist, lässt sich die Anordnung und Kombination und die Verteilung der Fassadenverkleidungselemente am oder um das Gebäude oder Bauwerk oder die Fassade vereinfachen und systematisieren. So lassen sich beispielsweise anhand einer Rasterung die Fassadenverkleidungselemente rechteckig oder quadratisch oder trapezförmig herstellen oder vorsehen und der umfassende oder vollständige Hochwasserschutz begünstigen.

Ebenso kommen sechseckige Grundrissformen oder Querschnittformen oder andere eckige Grundrissformen oder Querschnittformen in Betracht, sofern diese je nach Gebäude oder Bauwerk oder Fassade für den umfassenden oder vollständigen Hochwasserschutz vorteilhaft sind.

Neben den eckigen Grundrissformen oder Querschnittformen sind beispielsweise auch abgerundete oder geschwungene Formen oder Mischformen aus den beispielsweise abgerundeten oder geschwungenen und eckigen Formen nicht ausgeschlossen, wenn für das Gebäude oder Bauwerk oder die Fassade gemäß der jeweiligen Architektur für den umfassenden oder vollständigen Hochwasserschutz vorteilhaft ist.

Indem beim Fassadenverkleidungselement die Verbindungsbereiche benachbarter oder mit miteinander verbundener oder kombinierter Fassadenverkleidungselemente sich überlappen oder übereinander liegen und komplementär zueinander sind, wird ein einfacher Aufbau und eine einfache Kombination der Fassadenverkleidungselemente sowie ein verschachtelter Aufbau ohne zusätzliche Bauteile begünstigt.

Entsprechend kann es vorgesehen sein, dass die sich überlappenden oder übereinanderliegenden Verbindungsbereiche benachbarter oder mit miteinander verbundener oder kombinierter Fassadenverkleidungselemente zueinander weisen oder zueinander ausgerichtet.

So können die Verbindungsbereiche benachbarter oder mit miteinander verbundener oder kombinierter Fassadenverkleidungselemente von der zum jeweiligen Verbindungsbereich angrenzenden Oberfläche des jeweiligen Fassadenverkleidungselemente zurückgesetzt oder abgestuft sein, so dass ein planer oder absatzfreier oder störungsfreier Übergang zwischen den Verbindungsbereiche der benachbarten oder mit miteinander verbundenen oder kombinierten Fassadenverkleidungselementen herstellbar ist.

Entsprechend sind an einem Fassadenverkleidungselemente zu unterschiedlichen Oberflächen oder Oberflächenseiten des Fassadenverkleidungselementes weisende, also zum Gebäude oder Bauwerk weisende oder vom Gebäude oder Bauwerk wegweisende Verbindungsbereiche vorhanden.

So lassen sich Fassadenverkleidungselemente so aneinanderreihen, dass der Verbindungsbereich eines Fassadenverkleidungselementes hinter dem Verbindungsbereich eines benachbarten Fassadenverkleidungselementes liegt oder dass der Verbindungsbereich eines benachbarten Fassadenverkleidungselementes auf dem oder vor dem oder über dem Verbindungsbereich eines bereits angeordneten Fassadenverkleidungselementes liegt. Dies gilt sowohl für horizontal als auch für vertikal nebeneinander angeordnete Fassadenverkleidungselemente.

So liegen zwei sich ergänzende oder gespiegelte oder komplementär zueinander ausgeführte Verbindungsbereiche aufeinander oder übereinander.

Indem beim Fassadenverkleidungselement die Verbindungsbereiche benachbarter oder mit miteinander verbundener oder kombinierter Fassadenverkleidungselemente auf Stoß liegen und mit zumindest einem Verbindungsstreifen oder zumindest einer Verbindungsbrücke verbunden sind, lassen sich unterschiedlich ausgeführte Verbindungsbereiche oder gespiegelt gegenüberliegende Verbindungsbereiche zuverlässig verbinden.

Indem beim Fassadenverkleidungselement die Verbindungsbereiche benachbarter oder mit miteinander verbundener oder kombinierter Fassadenverkleidungselemente und/oder der zumindest eine Verbindungsstreifen oder die zumindest eine Verbindungsbrücke eine Dichtung und/oder einen Dichtabschnitt bilden und/oder aufweisen, wird die Dichtwirkung des Hochwasserschutzes an den Übergangstellen der Fassadenverkleidungselemente begünstigt.

Vorteilhaft weist beim Fassadenverkleidungselement der jeweilige Verbindungsbereich, die jeweilige Dichtung und/oder der jeweilige Dichtabschnitt eine Struktur einer Labyrinthdichtung auf. Diese Struktur weist beispielsweis vorzugsweise dreieckförmige Nuten und dreieckförmige Erhöhungen oder Überstande als dreieckförmige Oberflächenstruktur im jeweiligen Verbindungsbereich parallel zu den Außenkanten auf, wobei die Verbindungsbereiche komplementär zueinander sind und damit die dreieckförmige Oberflächenstruktur als Dichtung oder Dichtabschnitt der jeweiligen Verbindungsbereiche zusammenpasst oder ineinanderpasst.

Alternativ oder zusätzlich zu den Formen und Strukturen des Verbindungsbereiches und der Dichtung kommen auch anderen oder weitere Formen und Strukturen sowie Kombinationen unterschiedlicher Formen und Strukturen in Betracht.

Es ist vorteilhaft vorgesehen, dass Nahtstelle oder Stoßstellen zwischen Fassadenverkleidungselementen oder zwischen Fassadenverkleidungselementen und Verbindungsstreifen oder Verbindungsbrücken mittels eines Dichtbandes überklebt werden, so dass die Dichtwirkung weiter verbessert wird.

Indem beim Fassadenverkleidungselement an zumindest einem der Verbindungsbereiche zweier benachbarter oder mit miteinander verbundener oder kombinierter Fassadenverkleidungselemente zumindest ein Verbindungselement vorhanden ist, wird die stabile Verbindung und zudem die Dichtwirkung zwischen den benachbarten oder miteinander verbundenen oder kombinierten Fassadenverkleidungselemente begünstigt. Zudem wird der Aufbau begünstigt.

Indem beim Fassadenverkleidungselement bei zwei angrenzenden Verbindungsbereichen zweier benachbarter oder mit miteinander verbundener oder kombinierter Fassadenverkleidungselemente am dahinterliegenden Verbindungsbereich zumindest ein Verbindungselement und im davorliegenden Verbindungsbereich eine Durchgangsöffnung vorhanden ist, wobei das Verbindungselement durch die Durchgangsöffnung geführt ist und gegen den davorliegenden Verbindungsbereich pressbar oder spannbar ist, werden an der jeweiligen Stelle des Verbindungselement potentielle Undichtheiten durch Durchgänge oder Verbindung an das Gebäude oder Bauwerk oder die Fassade vermieden. Zudem lässt sich die Anzahl benötigter Einzelteile verringern und der Aufbau durch integrierte Komponenten vereinfachen.

Alternativ ist bei zwei angrenzenden Verbindungsbereichen zweier benachbarter oder mit miteinander verbundener oder kombinierter Fassadenverkleidungselemente an einem ersten der Verbindungsbereiche zumindest das Verbindungselement oder eine Verbindungselementaufnahme vorhanden ist. In einem zweiten der Verbindungsbereiche ist eine Durchgangsöffnung vorhanden, wobei entweder das Verbindungselement durch die Durchgangsöffnung geführt ist oder das Verbindungselement durch die Durchgangsöffnung geführt und in der Verbindungselementaufnahme festlösbar befestigt ist und jeweils gegen den davorliegenden Verbindungsbereich pressbar oder spannbar ist, so dass das Verbindungselement von außen flexibel einsetzbar ist.

Vorteilhaft ist die Verbindungselementaufnahme nicht durchgehend. Das Verbindungselement kann in der Verbindungselementaufnahme beispielsweise mittels Bajonetts oder mittels Gewinde festlösbar befestigts ein. Das Verbindungselement lässt entsprechend dazu vorsehen.

Als Verbindungselement kommen beispielsweise Gewindebolzen oder Bajonettbolzen oder andere Verbindungselemente in Betracht, die am zum Gebäude oder Bauwerk oder zur Fassade weisenden oder in Richtung des Gebäudes oder Bauwerks oder der Fassade dahinter liegenden Verbindungsbereich angeordnet sind oder in Richtung des Gebäudes oder Bauwerks oder der Fassade dahinter liegenden Verbindungsbereich in Gewindebohrungen oder innenliegenden Bajonetts, welche in Sackbohrungen im in Richtung des Gebäudes oder Bauwerks oder der Fassade dahinter liegenden Verbindungsbereich vorhanden sind, einschraubbar oder einsetzbar und fixierbar sind.

Das jeweilige Verbindungselement als beispielsweise Gewindebolzen oder Bajonettbolzen oder anderes Verbindungselement ist durch eine Durchgangsöffnung im vom Gebäude oder Bauwerk oder von der Fassade weg weisenden oder aus Richtung des Gebäudes oder Bauwerkes außen liegenden Verbindungsbereich eines weiteren angrenzenden Fassadenverkleidungselements geführt und gegen diesen oder an den vom Gebäude oder Bauwerk oder von der Fassade weg weisenden oder aus Richtung des Gebäudes oder Bauwerkes oder der Fassade außen liegende Verbindungsbereich mittels eines komplementären Überwurfs, wie beispielsweise eine Mutter oder ein Bajonettring oder anderer Überwurf oder eine andere Konstruktion und Ausführung und Kombination des Verbindungselements pressbar oder spannbar.

Ebenso kommen als Verbindungselement beispielsweise Gewindebolzen oder Bajonettbolzen oder andere Verbindungselemente in Betracht, die in Richtung des Gebäudes oder Bauwerks oder der Fassade dahinter liegenden Verbindungsbereich in Gewindebohrungen oder innenliegenden Bajonetts, welche in Sackbohrungen im in Richtung des Gebäudes oder Bauwerks oder der Fassade dahinter liegenden Verbindungsbereich vorhanden sind, einschraubbar oder einsetzbar und fixierbar sind.

Das jeweilige Verbindungselement als beispielsweise Gewindebolzen oder Bajonettbolzen oder anderes Verbindungselement ist durch eine Durchgangsöffnung im vom Gebäude oder Bauwerk oder von der Fassade weg weisenden oder aus Richtung des Gebäudes oder Bauwerkes außen liegenden Verbindungsbereich eines weiteren angrenzenden Fassadenverkleidungselements geführt und gegen diesen oder an den vom Gebäude oder Bauwerk oder von der Fassade weg weisenden oder aus Richtung des Gebäudes oder Bauwerkes oder der Fassade außen liegende Verbindungsbereich mittels eines Schraubenkopfes oder eines Bajonettkopfes oder eines Überstandes an einem Gewindebolzen oder Bajonettbolzen oder einer aufgesetzten Mutter oder eines anderen Überwurfs am Gewindebolzen oder Bajonettbolzen oder einer andere Konstruktion und Ausführung und Kombination des Verbindungselements pressbar oder spannbar.

Indem beim Fassadenverkleidungselement jeweils zwei der Außenkanten oder Randbereiche gleich ausgerichtete oder gleichartige oder übereinstimmende Verbindungsbereiche aufweisen, wobei die gleich ausgerichteten oder gleichartigen oder übereinstimmenden Verbindungsbereiche jeweils eine Ecke oder einen Eckbereich des viereckigen Grundrisses oder Querschnitts einschließen und sich bis in die Ecke oder in den Eckbereich erstrecken oder eine Ecke bilden, wird die Errichtung des Hochwasserschutzes mit den Fassadenverkleidungselementen vereinfacht. Ebenso wird die Dichtheit im Eckbereich begünstigt.

Indem beim Fassadenverkleidungselement Ballastkavitäten oder Ballastaufnahmen in zumindest einem Teil oder einer Auswahl der Fassadenverkleidungselemente vorgesehen sind, kann ein etwaiger Auftrieb der Fassadenverkleidungselemente verringert oder verhindert werden, indem sich Wasser oder Gewichte in das entsprechende Fassadenverkleidungselement einbringen oder einsetzen lassen.

Weiterhin wird ein etwaiger Auftrieb auch dadurch verhindert, da die Fassadenverkleidungselemente durch das Negativabbild oder Komplementärabbild der Oberfläche des Gebäudes oder Bauwerks oder der Fassade anliegen und/oder durch den Wasserdruck an die Kontur der Fassade gedrückt werden und somit entlang der Oberfläche des Gebäudes oder Bauwerks oder der Fassade nicht verschiebbar sind. Ein etwaiger Auftrieb wird auf das Gebäude abgeleitet. Da etwaige Hohlräume in den Fassadenelementen auch sehr klein sein können, beispielsweise bei dünnen Fassadenverkleidungselementen, sind die Auftriebskräfte sehr gering.

Indem beim Verfahren eine flächige und/oder räumliche Rasterung und/oder Skalierung des Gebäudes oder Bauwerks oder der Fassade erfolgt und das Negativabbild oder Komplementärabbild der Oberfläche oder Oberflächenstruktur des Gebäudes oder Bauwerks oder der Fassade als Fassadenverkleidungselement anhand der Rasterung und/oder Skalierung hergestellt wird, lassen sich detailgetreue Fassadenverkleidungselemente herstellen, wodurch sich die örtliche Kraftmaxima als Druckpunkte und Hohlräume, die wiederrum an anderer Stelle zu örtlichen Kraftmaxima als Druckpunkte oder als örtlich begrenzten Flächendruck führen können, vermeiden lassen.

Indem beim Verfahren zumindest ein Verbindungselement an den Verbindungsbereichen, vorzugsweise als integraler Bestandteil angeordnet wird, wird die Dichtheit begünstigt und der spätere Aufbau vereinfacht.

Indem beim Verfahren das Negativabbild oder Komplementärabbild der Oberfläche oder Oberflächenstruktur des Gebäudes oder Bauwerks oder der Fassade als Fassadenverkleidungselement mittels 3D-Druck hergestellt wird, lässt sich die Herstellung der je nach Gebäude oder Bauwerk oder Fassade sehr verschiedenen Fassadenverkleidungselemente vereinfachen und individualisieren. Auf aufwändige Formen und/oder Formgebungsprozesse kann verzichtet werden.

Indem bei der Hochwasserschutzanordnung die Fassadenverkleidungselemente um oder durch Ecken oder Bereiche eines Ausrichtungswechsels oder eines Richtungswechsels der Oberfläche des Gebäudes oder Bauwerks oder der Fassade geführt sind, wobei am Bereich der Ecke oder des Ausrichtungswechsels oder des Richtungswechsels gekrümmte, windschiefe, abgewinkelte und/oder winklige Fassadenverkleidungselemente als Eckelemente vorgesehen sind, lassen sich die Fassadenverkleidungselemente an allen Bereichen der Oberfläche des Gebäudes oder Bauwerks oder der Fassade vorsehen und in den Bereichen einer Ecke oder eines Ausrichtungswechsels oder eines Richtungswechsels der Oberfläche des Gebäudes oder Bauwerks oder der Fassade die Eckelemente als eine gleichwertige besondere Ausführung der Fassadenverkleidungselemente vorsehen. Der Aufbau wird vereinfacht und die Bereiche einer Ecke oder eines Ausrichtungswechsels oder eines Richtungswechsels der Oberfläche des Gebäudes oder Bauwerks oder der Fassade lassen sich besonders schützen.

Indem bei der Hochwasserschutzanordnung die Fassadenverkleidungselemente als Eckelemente an der Ecke, an nach außen ragenden Vorsprüngen, an nach innen ragenden Vertiefungen, an nach außen ragenden Ausbuchtungen, an nach außen ragenden Überständen oder anderen Unregelmäßigkeiten oder Abweichungen oder an dem Ausrichtungswechsels oder an dem Richtungswechsel in der Oberfläche oder Fassade Abschrägungen, Übergänge, Auswölbungen oder Dämpfungselemente aufweisen, wird der Schutz der Bereiche einer Ecke oder eines Ausrichtungswechsels oder eines Richtungswechsels der Oberfläche des Gebäudes oder Bauwerks oder der Fassade begünstigt. Weiterhin wird begünstigt, dass keine Überstände bestehen bleiben, an denen Treibgut hängenbleiben kann oder anstößt. Es wird begünstigt, dass Treibgut abgeleitet oder abgewiesen wird.

Indem bei der Hochwasserschutzanordnung die Fassadenverkleidungselemente mit zunehmender Anordnungshöhe oder Höhe am Gebäude oder Bauwerk oder der Fassade eine gleichbleibende Dicke aufweisen, wird ein über die Höhe gleichbleibender Schutz gegen schwimmend anströmendes Treibgut erreicht.

Indem bei der Hochwasserschutzanordnung die Fassadenverkleidungselemente mit zunehmender Anordnungshöhe oder Höhe am Gebäude oder Bauwerk oder der Fassade eine jeweils geringere oder veränderte Dicke aufweisen, wird je nach Gebäude oder Bauwerk oder Fassade Material eingespart und die durch das weiter verringerte Gewicht der Aufbau oder der nachträgliche Aufbau vereinfacht. Zudem lässt sich der für die Lagerung beanspruchte Raum oder Platz reduzieren.

Die jeweils geringere oder veränderte Dicke des jeweiligen Fassadenverkleidungselementes kann sich auf eine bestimmte oder ab einer bestimmten Höhe beziehen. Die Dicke kann sich von Fassadenverkleidungselementen einer Höhe zu Fassadenverkleidungselementen einer anderen Höhe stufig oder kontinuierlich verändern.

Indem bei der Hochwasserschutzanordnung die zum Boden weisenden Außenkanten oder Randbereiche oder Verbindungsbereiche der untersten Fassadenverkleidungselemente zum oder im Boden im Bereich um das Gebäude oder Bauwerk abgedichtet sind, wird die Abdichtung im unteren Bereich der Hochwasserschutzanordnung und damit zum Sockel oder Fundament des Gebäudes oder des Bauwerks begünstigt.

Indem bei der Hochwasserschutzanordnung die zum Boden weisenden Außenkanten oder Randbereiche oder Verbindungsbereiche der untersten Fassadenverkleidungselemente am Gebäude oder Bauwerk oder an der Fassade im bodennahen Bereich abgedichtet sind, wird die Abdichtung im unteren Bereich der Hochwasserschutzanordnung und damit zum Sockel des Gebäudes oder des Bauwerks begünstigt, so dass kein Wasser hinter die Fassadenverkleidungselemente gelangen kann.

Hierfür lassen sich beispielsweise als geringinvasive Maßnahme die untersten Fassadenverkleidungselemente am Gebäude oder Bauwerk oder an der Fassade oder der Fundamentwanne des Gebäudes oder Bauwerks oder an eine dafür vorgesehene Schiene am Gebäude oder Bauwerk oder an der Fassade oder der Fundamentwanne mit Metallschrauben und mit einer Dichtung, beispielsweise einem Gummidichtstreifen verschrauben. Die weiteren Hochwasserschutzplatten werden über die Verbindungselemente an den Verbindungsbereichen wasserdicht verschraubt. Damit wird erreicht, dass das gesamte Gebäude oder Bauwerk wasserdicht eingehüllt ist und die Stabilität der Hochwasserschutzanordnung begünstigt wird.

Indem bei der Hochwasserschutzanordnung die zum Boden weisenden Außenkanten oder Randbereiche oder Verbindungsbereiche der untersten Fassadenverkleidungselemente im Boden um das Gebäude oder am Bauwerk und/oder am bodennahen Bereich des Gebäudes oder Bauwerks oder der Fassade befestigt sind, wird ein Wandern, Aufschwimmen oder Bewegen der Hochwasserschutzanordnung durch äußere Einflüsse wie Wasser oder Treibgut vermieden. Ebenso wird durch die damit gebildeten Fixpunkte die Montage vereinfacht.

Indem bei der Hochwasserschutzanordnung Bodenabdichtelemente vorgesehen sind, wird das Eindringen von Wasser auch von unten oder vom Boden her verhindert. Die Bodenabdichtelemente können auch einen Anschluss an das Fundament oder den Sockel für die initiale Montage oder Befestigung der Fassadenverkleidungselemente bilden.

Vorteilhaft können die Bodenabdichtelemente abgewinkelt oder abgerundet sind und am Gebäude oder Bauwerk oder der Fassade oder an den zum Boden weisenden Außenkanten oder Randbereiche oder Verbindungsbereiche der untersten Fassadenverkleidungselemente angeordnet und/oder befestigt sind und zum Boden um das Gebäude oder Bauwerk geführt und im oder am Boden um das Gebäude oder Bauwerk abgedichtet und/oder befestigt sein, so dass die Abdichtung des Gebäudes oder Bauwerks gegen eindringendes Wasser verbessert und zugleich die Abdichtung in Richtung Boden begünstigt sowie die Abdichtung auf den Boden um das Gebäude oder Bauwerk ausgeweitet wird. Zugleich wird die Stabilität der Hochwasserschutzanordnung und der Anschluss sowie der Aufbau der Fassadenelemente begünstigt.

Indem bei der Hochwasserschutzanordnung die Bodenabdichtelemente Außenkanten mit Verbindungsbereichen oder Randbereiche mit Verbindungsbereichen aufweisen, wobei die Verbindungsbereiche benachbarter oder kombinierbarer Fassadenverkleidungselemente und Bodenabdichtelemente sich überlappen oder übereinander liegen und die Fassadenverkleidungselemente mit den Bodenabdichtelementen mittels des zumindest einen Verbindungselements miteinander verbunden sind, wird die zuverlässig stabile und dichtende Verbindung zwischen den Fassadenverkleidungselementen und den Bodenabdichtelementen begünstigt.

Indem bei der Hochwasserschutzanordnung in Öffnungen oder Vertiefungen oder um Hinterschnitte oder um freistehende Objekte mit oder ohne Hinterschnitten in der Oberfläche des Gebäudes oder Bauwerks oder der Fassade als exponierte Stellen Stützstrukturen vorgesehen sind, wobei die Stützstrukturen stapelbare Ballasttanks, Stützwände oder Stützmanschetten umfassen, lässt sich die mittels zumindest der Fassadenverkleidungselemente hergestellte Hochwasserschutzanordnung einheitlich an oder um ein Gebäude oder Bauwerk oder eine Fassade errichten, ohne an den exponierten Stellen auf andere Hochwasserschutzlösungen auszuweichen, da ein solcher Wechsel hinsichtlich der Dichtheit und Stabilität nur unzuverlässig wäre.

Die Stützstrukturen oder stapelbaren Ballasttanks, Stützwände oder Stützmanschetten können dabei beispielsweise nicht abschließend würfelförmig oder quaderförmig oder polyederförmig oder Ringförmig oder Zylindermantelförmig oder eine andere nicht genannte regelmäßige oder unregelmäßige Form aufweisen, welche sich letztlich aus den jeweiligen Öffnungen oder Vertiefungen oder Hinterschnitte oder freistehenden Objekten an oder in der Oberfläche des Gebäudes oder Bauwerks ergeben.

Indem bei der Hochwasserschutzanordnung die Stützstrukturen stapelbare Ballasttanks, Stützwände oder Stützmanschetten an die Öffnungen oder Vertiefungen oder Hinterschnitte oder freistehende Objekte mit oder ohne Hinterschnitten zur jeweiligen Kontur oder Oberflächenstruktur angepasst oder komplementär sind, wird einerseits die notwendige Stabilität zur Abstützung zumindest der Fassadenverkleidungselemente und zum anderen die spannungsfreie und druckfreie Anordnung der zumindest der Fassadenverkleidungselemente begünstigt.

Mehrere Ausführungsbeispiele der Erfindung sind in den Zeichnungen dargestellt und werden im Folgenden näher beschrieben. Es zeigen:
Fig. 1 zeigt ein Fassadenverkleidungselement in unterschiedlichen räumlichen Ansichten,
Fig. 2 zeigt Anordnung von zwei miteinander verbundenen
Fassadenverkleidungselementen in räumlicher Ansicht,
Fig. 3 zeigt ein Verbindungselement an einem Verbindungsbereich eines Fassadenverkleidungselementes in Schnittdarstellung
Fig. 4 zeigt ein Verbindungselement an einem Verbindungsbereich im Eckbereich eines Fassadenverkleidungselementes in räumlicher Darstellung,
Fig. 5 zeigt die Verbindungsbereiche von zwei miteinander zu verbindenden Fassadenverkleidungselementen in räumlicher Ansicht, wobei das Verbindungselement an einem Verbindungsbereich eines der Fassadenverkleidungselemente durch eine Durchgangsöffnung des Verbindungsbereichs des anderen Fassadenverkleidungselementes geführt ist,
Fig. 6 zeigt die Verbindungsbereiche von zwei miteinander zu verbindenden Fassadenverkleidungselementen in räumlicher Ansicht, wobei das Verbindungselement an einem Verbindungsbereich eines der Fassadenverkleidungselemente durch eine Durchgangsöffnung des Verbindungsbereichs des anderen Fassadenverkleidungselementes geführt ist und auf dem Verbindungselement ein Überwurf als Überwurfmutter angeordnet ist und
Fig. 7 zeigt zwei miteinander verbundene Fassadenverkleidungselemente, wobei das Verbindungselement an einem Verbindungsbereich eines der Fassadenverkleidungselemente durch eine Durchgangsöffnung im Verbindungsbereich des anderen Fassadenverkleidungselementes geführt ist und auf dem Verbindungselement ein Überwurf als Überwurfmutter angeordnet ist.

Die Figur 1 zeigt ein Fassadenverkleidungselement in unterschiedlichen räumlichen Ansichten und die Figur 2 zeigt eine Anordnung von zwei miteinander verbundenen Fassadenverkleidungselementen 1 in räumlicher Ansicht, wobei das jeweilige Fassadenverkleidungselement 1 allein oder als Anordnung jeweils als Hochwasserschutzelement für ein Gebäude oder Bauwerk vorgesehen ist. Das jeweilige Fassadenverkleidungselement weist Außenkanten auf und ist zur Kombination oder Verbindung mit zumindest einem weiteren Fassadenverkleidungselement 1 vorgesehen. Erfindungsgemäß weist das jeweilige Fassadenverkleidungselement 1 einen eckigen, im konkreten Ausführungsbeispiel rechteckigen Grundriss oder Querschnitt auf. Der Grundriss oder Querschnitt kann je nach Gebäude oder Bauwerk oder Fassade jedoch auch quadratisch oder trapezförmig oder dreieckig sein. An den Außenkanten oder an Randbereichen sind Verbindungsbereiche 2 für das zumindest eine weitere Fassadenverkleidungselement 1 vorhanden.

Die zum Gebäude oder Bauwerk oder zur Fassade weisende Oberfläche des jeweiligen Fassadenverkleidungselementes 1 ist an das Gebäude oder Bauwerk im Bereich des jeweiligen Fassadenverkleidungselementes 1 angepasst [nicht dargestellt].

So können Konturen der Fassade oder Formen oder Verläufe des Gebäudes oder Bauwerks entsprechend als Negativ im oder am jeweiligen Fassadenverkleidungselementes 1 vorgesehen oder berücksichtigt sein.

Entsprechend ist die zum Gebäude oder Bauwerk oder zur Fassade weisende Oberfläche des jeweiligen Fassadenverkleidungselementes 1 an die Oberfläche oder die Kontur oder Oberflächenstruktur oder an die Form des Gebäudes oder Bauwerks oder der Fassade angepasst oder folgt dieser oder ist komplementär zum Gebäude oder Bauwerk oder zur Fassade ausgebildet [nicht dargestellt].

Neben der dargestellten flächigen und ebenen oder planen Ausführung des Fassadenverkleidungselementes 1 kann das jeweilige Fassadenverkleidungselement 1 zumindest bereichsweise auch gekrümmt, windschief, abgewinkelt und/oder winklig sein, wobei sich dies nach der jeweiligen räumlichen und/oder flächigen Ausrichtung der Fassade, des Gebäudes oder des Bauwerks richtet.

Vorteilhaft überlappen sich, wie in Figur 2 und den Figuren 5 bis 7 dargestellt, die Verbindungsbereiche 2 benachbarter oder mit miteinander verbundener oder kombinierter Fassadenverkleidungselemente 1. Damit liegen die Verbindungsbereiche 2 auch übereinander oder hintereinander, wobei einer der Verbindungsbereiche 2 in Bezug auf die Oberfläche des Fassadenverkleidungselementes 1 zurückgesetzt oder eine Stufe bildend, rückseitig eines der Fassadenverkleidungselemente 1 und der dazu weisende Verbindungsbereich 2 des benachbarten Fassadenverkleidungselementes 1 ebenfalls in Bezug auf die Oberfläche des Fassadenverkleidungselementes 1 zurückgesetzt oder eine Stufe bildend, vorderseitig ausgerichtet ist. Durch die damit komplementären Verbindungsbereich 2 weisen die verbundenen oder kombinierten Fassadenverkleidungselemente 1 sowie deren Oberflächen im Grenzbereich bzw. an den Verbindungsbereichen 2 der einen absatzfreien oder stufenfreien Übergang auf.

Die Verbindungsbereiche 2 weisen, wie in den Figuren 3 bis 7 dargestellt, zudem eine dreieckförmige Oberflächenstruktur auf, wobei die Oberflächenstruktur dreieckförmige Nuten und dreieckförmige Erhöhungen oder Überstände umfasst, die komplementär zueinander sind und zusammengesetzt oder aneinander angeordnet oder miteinander verbunden eine Labyrinthdichtung bilden.

Alternativ liegen die Verbindungsbereiche 2 benachbarter oder mit miteinander verbundener oder kombinierter Fassadenverkleidungselemente 1 auf Stoß [nicht dargestellt].

Ebenfalls alternativ oder zusätzlich sind die Verbindungsbereiche 2 mit zumindest einem Verbindungsstreifen oder zumindest einer Verbindungsbrücke verbunden [nicht dargestellt].

Vorteilhaft bilden die jeweiligen Verbindungsbereiche 2 benachbarter oder mit miteinander verbundener oder kombinierter Fassadenverkleidungselemente 1 eine Dichtung und einen Dichtabschnitt.

Ebenso bildet der zumindest eine Verbindungsstreifen oder die zumindest eine Verbindungsbrücke eine Dichtung und/oder einen Dichtabschnitt bilden.

Eine Dichtung oder ein Dichtabschnitt kann auch in oder auf oder über den jeweiligen Verbindungsbereich 2 aufgelegt, aufgeklebt, integriert oder eingelegt sein. So kann ein Dichtband über den jeweiligen Stoß oder die jeweilige Trennstelle oder Verbindungsstelle oder Naht an den Verbindungsbereichen 2 zwischen zwei Fassadenverkleidungselementen 1 aufgeklebt sein.

Vorteilhaft sind, wie in Figur 3 und 4 dargestellt, an zumindest einem der Verbindungsbereiche 2 zweier benachbarter oder mit miteinander verbundener oder kombinierter Fassadenverkleidungselemente 1 zumindest ein Verbindungselement 3 vorhanden ist.

Für eine strukturierte und zugleich einfache und fortlaufende Montage und Anordnung der Fassadenverkleidungselemente 1 ist, wie in den Figuren 1 und 2 dargestellt, vorteilhaft an jedem Fassadenverkleidungselemente 1 zumindest ein Verbindungselement 3 vorhanden.

Vorteilhaft ist, wie in Figur 5 bis 7 im Detail dargestellt, das Verbindungselement 3 bei den zwei angrenzenden Verbindungsbereichen 2 zweier benachbarter oder mit miteinander verbundener oder kombinierter Fassadenverkleidungselemente 1 am dahinterliegenden Verbindungsbereich 2 angeordnet und durch eine im davorliegenden Verbindungsbereich 2 vorhandene Durchgangsöffnung 4 geführt ist und gegen den davorliegenden Verbindungsbereich 2 mittels kegelstumpfförmigen Überwurfs 5 auf dem Verbindungselement 3 als Überwurfmutter oder als Bajonettring oder als anderer Überwurf 5 pressbar oder spannbar ist.

Vorteilhaft sind, wie in Figur 1 und 2 dargestellt, an jeweils zwei der Außenkanten oder Randbereichen gleich ausgerichtete oder gleichartige oder übereinstimmende Verbindungsbereiche 2 vorhanden. Die gleich ausgerichteten oder gleichartigen oder übereinstimmenden Verbindungsbereiche 2 schließen jeweils eine Ecke oder einen Eckbereich des viereckigen Grundrisses oder Querschnitts ein und erstrecken sich in den Eckbereich und bilden eine Ecke.

Bei Bedarf können Ballastkavitäten oder Ballastaufnahmen in zumindest einem Teil oder einer Auswahl der Fassadenverkleidungselemente 1 vorgesehen sind [nicht dargestellt].

Das erfindungsgemäße Verfahren zur Herstellung eines Fassadenverkleidungselements 1 als Hochwasserschutzelement für ein Gebäude oder Bauwerk sieht vor, dass eine räumliche und/oder flächige Abtastung oder Erfassung der Oberfläche oder Oberflächenstruktur des Gebäudes oder Bauwerks oder einer Fassade erfolgt. Alternativ lassen sich auch räumliche und/oder flächige Daten der Oberfläche des Gebäudes oder Bauwerks oder der Fassade aus Bauzeichnungen oder Datenbanken oder anderen Datenquellen zur Verfügung stellen. Anhand der durch die Abtastung oder Erfassung ermittelten oder der zur Verfügung gestellten Daten wird ein Negativabbild oder Komplementärabbild der Oberfläche oder Oberflächenstruktur des Gebäudes oder Bauwerks oder der Fassade für das und als Fassadenverkleidungselement 1 hergestellt. Hierbei werden Verbindungsbereiche 2 für zumindest ein weiteres Fassadenverkleidungselement 2 an Außenkanten oder an Randbereichen vorgesehen und/oder angeordnet, wobei zusätzlich ein zumindest ein Verbindungselement 3 an den Verbindungsbereichen 2 angeordnet wird.

Mittels der durch die Abtastung oder Erfassung ermittelten oder der zur Verfügung gestellten Daten erfolgt eine flächige und/oder räumliche Rasterung und/oder Skalierung des Gebäudes oder Bauwerks. Das Negativabbild oder Komplementärabbild der Oberfläche oder Oberflächenstruktur des Gebäudes oder Bauwerks oder der Fassade wird als Fassadenverkleidungselement 1 anhand der Rasterung und/oder Skalierung beispielswiese mittels 3D-Druck hergestellt.

Der erfindungsgemäße Hochwasserschutzanordnung sieht vor, dass die Fassadenverkleidungselemente 1 um Ecken oder Bereiche eines Ausrichtungswechsels oder eines Richtungswechsels der Oberfläche des Gebäudes oder Bauwerks oder der Fassade geführt sind. Entsprechend kommen am Bereich der Ecke oder des Ausrichtungswechsels oder des Richtungswechsels gekrümmte, windschiefe, abgewinkelte und/oder winklige Fassadenverkleidungselemente 1 als Eckelemente zum Einsatz.

Bei den Fassadenverkleidungselementen 1 als Eckelementen sind an der Ecke, an Vorsprüngen, Vertiefungen, Ausbuchtungen, Überständen oder anderen Unregelmäßigkeiten oder Abweichungen oder an dem Ausrichtungswechsels oder an dem Richtungswechsel Abschrägungen, Übergänge, Auswölbungen oder Dämpfungselemente vorhanden, welche ein Hängenbleiben harte Schläge von Treibgut vorhindern können. Zudem werden mögliche Kraftpunkte vermieden und Kraftspitzen in die Fläche verteilt.

Weiterhin können die Fassadenverkleidungselemente 1 mit zunehmender Anordnungshöhe oder Höhe am Gebäude oder Bauwerk oder der Fassade eine gleichbleibende oder geringere oder veränderte Dicke aufweisen.

Neben des Schutzes der Bereiche oberhalb des Gebäudes oder Bauwerks umgebenen Bodens oder Erdreichs ist auch eine zur Hochwasserschutzanordnung mit gehörende Abdichtung des Bodens vorgesehen, welche das Eindringen von Wasser insbesondere hinter die Fassadenverkleidungselemente 1 verhindern soll.

So ist vorgesehen, dass je nach Gebäude oder Bauwerke die zum Boden weisenden Außenkanten oder Randbereiche oder Verbindungsbereiche 2 der untersten Fassadenverkleidungselemente 1 zum oder im Boden im Bereich um das Gebäude oder Bauwerk oder am Gebäude oder Bauwerk oder an der Fassade im bodennahen Bereich abgedichtet sind.

Alternativ oder zusätzlich sind die zum Boden weisenden Außenkanten oder Randbereiche oder Verbindungsbereiche 2 der untersten Fassadenverkleidungselemente 1 im Boden um das Gebäude oder Bauwerk oder am bodennahen Bereich des Gebäudes oder Bauwerks oder der Fassade befestigt.

Hierfür lassen sich am Gebäude oder Bauwerk oder an der Fassade im bodennahen Bereich Dichtungsschienen vorsehen, an und mit welchen die untersten oder bodennahen Fassadenverkleidungselemente 1 befestigt und/oder abgedichtet sind.

Für eine Abdichtung zum oder im Boden im Bereich um das Gebäude oder Bauwerk und/oder im Boden um das Gebäude oder Bauwerk können Erdabdichtungen zum Einsatz kommen.

Vorteilhaft kommen zur Abdichtung in Richtung Boden Bodenabdichtelemente vorgesehen sind [nicht dargestellt], wobei die Bodenabdichtelemente abgewinkelt oder abgerundet sind. Die Bodenabdichtelemente sind am Gebäude oder Bauwerk oder der Fassade oder an den zum Boden weisenden Außenkanten oder Randbereiche oder Verbindungsbereiche 2 der untersten Fassadenverkleidungselemente 1 angeordnet und/oder befestigt sind. Die Bodenabdichtelemente sind weiterhin zum Boden um das Gebäude oder Bauwerk geführt und im oder am Boden um das Gebäude oder Bauwerk abgedichtet und/oder befestigt.

Die Bodenabdichtelemente weisen an Außenkanten oder Randbereichen ebenfalls Verbindungsbereiche 2 auf. Die Verbindungsbereiche 2 benachbarter oder kombinierbarer Fassadenverkleidungselemente 1 und Bodenabdichtelemente überlappen sich oder liegen übereinander. Weiterhin sind die Fassadenverkleidungselemente 1 mit den Bodenabdichtelementen mittels des zumindest einen Verbindungselements 3 miteinander verbunden.

Vorteilhaft sind in Öffnungen oder Vertiefungen oder um Hinterschnitte oder um freistehende Objekte mit oder ohne Hinterschnitten in der Oberfläche des Gebäudes oder Bauwerks oder der Fassade Stützstrukturen vorgesehen [nicht dargestellt].

Die Stützstrukturen umfassen stapelbare Ballasttanks, Stützwände oder Stützmanschetten und sind vorteilhaft an die Öffnungen oder Vertiefungen oder Hinterschnitte oder freistehende Objekte mit oder ohne Hinterschnitten zur jeweiligen Kontur oder Oberflächenstruktur angepasst oder komplementär sind.

Vorteilhaft können die Stützstrukturen Verbindungen zu den Fassadenverkleidungselemente 1 und Bodenabdichtelemente aufweisen.

### Zusammenstellung der Bezugszeichen

1 - Fassadenverkleidungselement
2 - Verbindungsbereich
3 - Verbindungselement
4 - Durchgangsöffnung
5 - Überwurf

## Patentansprüche

1. Fassadenverkleidungselement (1) als Hochwasserschutzelement für ein Gebäude oder Bauwerk, wobei das Fassadenverkleidungselement Außenkanten aufweist und zur Kombination oder Verbindung mit zumindest einem weiteren Fassadenverkleidungselement (1) vorgesehen ist,
**dadurch gekennzeichnet,**
**dass** das Fassadenverkleidungselement (1) einen eckigen Grundriss oder Querschnitt aufweist, wobei an den Außenkanten oder an Randbereichen Verbindungsbereiche (2) für das zumindest eine weitere Fassadenverkleidungselement (1) vorhanden sind und die zum Gebäude oder Bauwerk oder zur Fassade weisende Oberfläche des jeweiligen Fassadenverkleidungselementes (1) an das Gebäude oder Bauwerk im Bereich des jeweiligen Fassadenverkleidungselementes (1) angepasst ist,
wobei die zum Gebäude oder Bauwerk oder zur Fassade weisende Oberfläche des jeweiligen Fassadenverkleidungselementes (1) an die Oberfläche oder die Kontur oder Oberflächenstruktur oder an die Form der Fassade angepasst ist oder der Oberfläche oder der Kontur oder Oberflächenstruktur des Gebäudes oder Bauwerks oder der Fassade folgt oder komplementär zum Gebäude oder Bauwerk oder zur Fassade oder zur Oberfläche oder Kontur oder Oberflächenstruktur ist.

2. Fassadenverkleidungselement nach Anspruch 1,
**dadurch gekennzeichnet,**
- **dass** das Fassadenverkleidungselement (1) zumindest bereichsweise flächig, eben, gekrümmt, windschief, abgewinkelt und/oder winklig ist
und/oder
- **dass** der Grundriss oder Querschnitt rechteckig oder quadratisch oder trapezförmig oder dreieckig ist.

3. Fassadenverkleidungselement nach einem der vorhergehenden Ansprüche, **dadurch gekennzeichnet,**
**dass** die Verbindungsbereiche (2) benachbarter oder mit miteinander verbundener oder kombinierter Fassadenverkleidungselemente (1) sich überlappen oder übereinander liegen und komplementär zueinander sind und/oder dass die Verbindungsbereiche (2) benachbarter oder mit miteinander verbundener oder kombinierter Fassadenverkleidungselemente (1) auf Stoß liegen und mit zumindest einem Verbindungsstreifen oder zumindest einer Verbindungsbrücke verbunden sind und/oder
**dass** die Verbindungsbereiche (2) benachbarter oder mit miteinander verbundener oder kombinierter Fassadenverkleidungselemente (1) und/oder der zumindest eine Verbindungsstreifen oder die zumindest eine Verbindungsbrücke eine Dichtung und/oder einen Dichtabschnitt bilden und/oder aufweisen.
und/oderdass an zumindest einem der Verbindungsbereiche (2) zweier benachbarter oder mit miteinander verbundener oder kombinierter Fassadenverkleidungselemente (1) zumindest ein Verbindungselement (3) vorhanden oder angeordnet ist.

4. Fassadenverkleidungselement nach einem der vorhergehenden Ansprüche, **dadurch gekennzeichnet,**
**dass** bei zwei angrenzenden Verbindungsbereichen (2) zweier benachbarter oder mit miteinander verbundener oder kombinierter Fassadenverkleidungselemente (1) am dahinterliegenden Verbindungsbereich (2) zumindest das Verbindungselement (3) und im davorliegenden Verbindungsbereich (2) eine Durchgangsöffnung (4) vorhanden ist, wobei das Verbindungselement (3) durch die Durchgangsöffnung (4) geführt ist und gegen den davorliegenden Verbindungsbereich (2) pressbar oder spannbar ist
oder
**dass** bei zwei angrenzenden Verbindungsbereichen (2) zweier benachbarter oder mit miteinander verbundener oder kombinierter Fassadenverkleidungselemente (1) an einem ersten der Verbindungsbereiche (2) zumindest das Verbindungselement (3) oder eine Verbindungselementaufnahme vorhanden ist und in einem zweiten der Verbindungsbereiche (2) eine Durchgangsöffnung (4) vorhanden ist, wobei das Verbindungselement (3) durch die Durchgangsöffnung (4) geführt ist
oder
das Verbindungselement (3) durch die Durchgangsöffnung (4) geführt und in der Verbindungselementaufnahme festlösbar befestigt ist
und gegen den davorliegenden Verbindungsbereich (2) pressbar oder spannbar ist.

5. Fassadenverkleidungselement nach einem der vorhergehenden Ansprüche,
**dadurch gekennzeichnet,**
**dass** jeweils zwei der Außenkanten oder Randbereiche gleich ausgerichtete oder gleichartige oder übereinstimmende Verbindungsbereiche (2) aufweisen, wobei die gleich ausgerichteten oder gleichartigen oder übereinstimmenden Verbindungsbereiche (2) jeweils eine Ecke oder einen Eckbereich des viereckigen Grundrisses oder Querschnitts einschließen und sich bis in die Ecke oder in den Eckbereich erstrecken oder eine Ecke bilden.

6. Fassadenverkleidungselement nach einem der vorhergehenden Ansprüche, **dadurch gekennzeichnet,**
**dass** Ballastkavitäten oder Ballastaufnahmen in zumindest einem Teil oder einer Auswahl der Fassadenverkleidungselemente (1) vorgesehen sind.

7. Verfahren zur Herstellung eines Fassadenverkleidungselements (1) als Hochwasserschutzelement für ein Gebäude oder Bauwerk gemäß der Ansprüche 1 bis 6,
**dadurch gekennzeichnet,**
**dass** eine räumliche und/oder flächige Abtastung oder Erfassung der Oberfläche oder Oberflächenstruktur des Gebäudes oder Bauwerks oder einer Fassade erfolgt oder dass räumliche und/oder flächige Daten der Oberfläche oder Oberflächenstruktur des Gebäudes oder Bauwerks oder der Fassade zur Verfügung gestellt werden, dass anhand der räumliche und/oder flächige Abtastung oder Erfassung oder der zur Verfügung gestellten Daten ein Negativabbild oder Komplementärabbild der Oberfläche oder Oberflächenstruktur des Gebäudes oder Bauwerks oder der Fassade als Fassadenverkleidungselement (1) hergestellt wird, wobei Verbindungsbereiche (2) für zumindest ein weiteres Fassadenverkleidungselement (2) an Außenkanten oder an Randbereichen vorgesehen und/oder angeordnet werden.

8. Verfahren nach Anspruch 7,
**dadurch gekennzeichnet,**
**dass** eine flächige und/oder räumliche Rasterung und/oder Skalierung des Gebäudes oder Bauwerks oder der Fassade erfolgt und das Negativabbild oder Komplementärabbild der Oberfläche oder Oberflächenstruktur des Gebäudes oder Bauwerks oder der Fassade als Fassadenverkleidungselement (1) anhand der Rasterung und/oder Skalierung hergestellt wird.

9. Verfahren nach einem der vorhergehenden Ansprüche 7 und 8,
**dadurch gekennzeichnet,**
**dass** zumindest ein Verbindungselement (3) an den Verbindungsbereichen (2) angeordnet wird.

10. Verfahren nach einem der vorhergehenden Ansprüche 7 bis 9,
**dadurch gekennzeichnet,**
**dass** das Negativabbild oder Komplementärabbild der Oberfläche oder Oberflächenstruktur des Gebäudes oder Bauwerks oder der Fassade als Fassadenverkleidungselement (1) mittels 3D-Druck hergestellt wird.

11. Hochwasserschutzanordnung für ein Gebäude oder Bauwerk, wobei Fassadenverkleidungselemente gemäß der Ansprüche 1 bis 6 zum Einsatz kommen, **dadurch gekennzeichnet,**
**dass** die Fassadenverkleidungselemente (1) zugeordnet zu einem Bereich einer Oberfläche oder einer Kontur oder Oberflächenstruktur oder Form des Gebäudes oder Bauwerks oder der Fassade nebeneinander und übereinander am Gebäude oder Bauwerk oder an der Fassade selbsttragend anordenbar sind, wobei die Fassadenverkleidungselemente (1) an Außenkanten Verbindungsbereiche (2) oder an Randbereichen Verbindungsbereiche (2) aufweisen, wobei die Verbindungsbereiche (2) benachbarter oder kombinierbarer Fassadenverkleidungselemente (1) sich überlappen oder übereinander liegen oder aneinander auf Stoß liegen und die Fassadenverkleidungselemente (1) mittels zumindest eines Verbindungselements (3) miteinander verbindbar sind, wobei an den Verbindungsbereichen (2) benachbarter oder mit miteinander verbundener oder kombinierter Fassadenverkleidungselemente (1) eine Dichtung und/oder ein Dichtabschnitt vorgesehen oder anordenbar oder vorhanden ist.

12. Hochwasserschutzanordnung nach Anspruch 11,
**dadurch gekennzeichnet,**
**dass** die Fassadenverkleidungselemente (1) um Ecken oder Bereiche eines Ausrichtungswechsels oder eines Richtungswechsels der Oberfläche des Gebäudes oder Bauwerks oder der Fassade geführt sind, wobei am Bereich der Ecke oder des Ausrichtungswechsels oder des Richtungswechsels gekrümmte, windschiefe, abgewinkelte und/oder winklige Fassadenverkleidungselemente (1) als Eckelemente vorgesehen sind
und/oder
**dass** die Fassadenverkleidungselemente (1) als Eckelemente an der Ecke, an Vorsprüngen, Vertiefungen, Ausbuchtungen, Überständen oder anderen Unregelmäßigkeiten oder Abweichungen oder an dem Ausrichtungswechsels oder an dem Richtungswechsel Abschrägungen, Übergänge, Auswölbungen oder Dämpfungselemente aufweisen
und/oder
**dass** die Fassadenverkleidungselemente (1) mit zunehmender Anordnungshöhe oder Höhe am Gebäude oder Bauwerk oder der Fassade eine gleichbleibende oder geringere oder veränderte Dicke aufweisen.

13. Hochwasserschutzanordnung nach einem der vorhergehenden Ansprüche 11 und 12,
**dadurch gekennzeichnet,**
**dass** die zum Boden weisenden Außenkanten oder Randbereiche oder Verbindungsbereiche (2) der untersten Fassadenverkleidungselemente (1)
- zum oder im Boden im Bereich um das Gebäude oder Bauwerk
oder
- am Gebäude oder Bauwerk oder an der Fassade im bodennahen Bereich abgedichtet sind
und/oder
- **dass** die zum Boden weisenden Außenkanten oder Randbereiche oder Verbindungsbereiche (2) der untersten Fassadenverkleidungselemente (1) im Boden um das Gebäude oder Bauwerk
oder
- am bodennahen Bereich des Gebäudes oder Bauwerks oder der Fassade befestigt sind.

14. Hochwasserschutzanordnung nach einem der vorhergehenden Ansprüche 11 bis 13,
**dadurch gekennzeichnet,**
**dass** Bodenabdichtelemente vorgesehen sind, wobei die Bodenabdichtelemente abgewinkelt oder abgerundet sind und am Gebäude oder Bauwerk oder der Fassade oder an den zum Boden weisenden Außenkanten oder Randbereiche oder Verbindungsbereiche (2) der untersten Fassadenverkleidungselemente (1) angeordnet und/oder befestigt sind und zum Boden um das Gebäude oder Bauwerk geführt und im oder am Boden um das Gebäude oder Bauwerk abgedichtet und/oder befestigt sind
und/oder
**dass** Bodenabdichtelemente Außenkanten oder Randbereiche mit Verbindungsbereichen (2) aufweisen, wobei die Verbindungsbereiche (2) benachbarter oder kombinierbarer Fassadenverkleidungselemente (1) und Bodenabdichtelemente sich überlappen oder übereinander liegen und die Fassadenverkleidungselemente (1) mit den Bodenabdichtelementen mittels des zumindest einen Verbindungselements (3) miteinander verbunden sind
und/oder
**dass** eine vertikale Abdichtung oder ein vertikales Dichtelement vorgesehen ist.

15. Hochwasserschutzanordnung nach einem der vorhergehenden Ansprüche 11 bis 14,
**dadurch gekennzeichnet,**
**dass** in Öffnungen oder Vertiefungen oder um Hinterschnitte oder um freistehende Objekte mit oder ohne Hinterschnitten in der Oberfläche des Gebäudes oder Bauwerks oder der Fassade Stützstrukturen vorgesehen sind, wobei die Stützstrukturen stapelbare Ballasttanks, Stützwände oder Stützmanschetten umfassen
und/oder
**dass** die Stützstrukturen stapelbare Ballasttanks, Stützwände oder Stützmanschetten an die Öffnungen oder Vertiefungen oder Hinterschnitte oder freistehende Objekte mit oder ohne Hinterschnitten zur jeweiligen Kontur oder Oberflächenstruktur angepasst oder komplementär sind.
